# EUROPÄISCHE PATENTSCHRIFT

(11) **EP 1 645 512 B1**
(45) Veröffentlichungstag und Bekanntmachung des Hinweises auf die Patenterteilung: **20.02.2008**
(21) Anmeldenummer: 05108591.8
(22) Anmeldetag: 19.09.2005
(51) Int. Cl.: B65B 43/30

(54) **Vorrichtung zum Öffnen flachgelegter Beutel**
Apparatus for opening of flatly stacked bags
Dispositif pour l'ouverture de sachets empilés

(30) Priorität: 07.10.2004 DE 102004048863
(43) Veröffentlichungstag der Anmeldung: 12.04.2006
(73) Patentinhaber: ROBERT BOSCH GMBH, 70442 Stuttgart (DE)
(72) Erfinder: Komp, Rainer, 71522, Backnang (DE)

(56) Entgegenhaltungen:
- WO-A-92/12900
- CA-A1- 1 092 565
- CH-A- 315 224
- FR-A- 2 590 231
- US-A- 4 174 599
- US-A1- 2004 221 551

## Beschreibung

### Stand der Technik

Die Erfindung betrifft eine Vorrichtung zum Öffnen flachgelegter Beutel nach dem Oberbegriff des Anspruchs 1.

Eine derartige Vorrichtung ist aus der CH-PS 315224 bekannt. Bei der bekannten Vorrichtung wird jeweils ein flachgelegter Beutel aus einem Beutelmagazin mittels eines Saugarmes entnommen, welcher linear verschiebbar und in einer Achse schwenkbar angeordnet ist. Der entnommene Beutel wird nach einer Schwenkbewegung des Armes an einen vier Aufnahmeplätze für Beutel aufweisenden Rotor übergeben. Der Rotor ist in einer vertikal angeordneten Achse schrittweise um jeweils 90 Grad drehbar, und hält den jeweiligen Beutel während des gesamten Förderwegs bzw. während der gesamten Drehung des Rotors mittels einer Greifeinrichtung fest. Das Erfassen des jeweiligen Beutels von der Greifeinrichtung wird dabei von zwei, an gegenüberliegenden Seiten des Beutels angreifenden Saugeinrichtungen ermöglicht. Eine weitere Saugeinrichtung zum Öffnen des Beutels ist im Bereich einer Füllstation vorgesehen, die es ermöglicht, ein Füllrohr in den Beutel einzuführen. Die bekannte Vorrichtung ist durch die hohe Anzahl von Greifeinrichtungen relativ aufwendig aufgebaut.

Weiterhin ist die Leistung der bekannten Vorrichtung dadurch beschränkt, dass jeweils nur ein Beutel an den Rotor abgegeben werden kann.

Aus der CA 1092565 A1 ist bereits eine Befüll- und Verschließmaschine für Tabakbeutel gemäß dem Oberbegriff des Anspruchs 1 bekannt. Über ein Magazin werden flachgelegte Beutel der Maschine zugeführt und in einen Beutelhalter befördert. Die Beutel werden zuerst durch Saugnäpfe vorgeöffnet, anschließend komplett geöffnet und teilweise befüllt, um in einer weiteren Station den Beutel komplett zu befüllen. Der befüllte Beutel wird in einer weiteren Station gegriffen und versiegelt.

### Vorteile der Erfindung

Die erfindungsgemäße Vorrichtung zum Öffnen flachgelegter Beutel mit den Merkmalen des Anspruchs 1 hat den Vorteil, dass sie bei relativ einfachem Aufbau einen sicheren Betrieb bei hoher Leistung ermöglicht.

Vorteilhafte Weiterbildungen der erfindungsgemäßen Vorrichtung zum Öffnen flachgelegter Beutel sind in den Unteransprüchen angegeben.

### Zeichnung

Ein Ausführungsbeispiel der Erfindung ist in der Zeichnung dargestellt und wird nachfolgend näher erläutert. Es zeigen:
Figur 1 eine vereinfachte Draufsicht auf eine Verpackungsanlage,
Figur 2 eine Draufsicht auf die Verpackungsanlage nach Figur 1 im Bereich der Beutelzuführung,
Figur 3 einen Schnitt in der Ebene III-III der Figur 1 im Bereich eines Beutelmagazins und
Figur 4 einen Schnitt durch die Anlage gemäß Figur 2 im Bereich einer Beuteleinsetzstation.

### Beschreibung des Ausführungsbeispiels

Die in den Figuren dargestellte Vorrichtung 10 dient zum Öffnen von als Zuschnitte 2 bevorrateter, flachgelegter

Beutel 1 und Einsetzen dieser Beutel 1 in eine Fördereinrichtung 11 einer Verpackungsanlage. Die als Ovalläufer konzipierte Fördereinrichtung 11 weist ein endloses Fördertrum 12 auf. An dem Fördertrum 12 sind mittels Träger 14 in gleichmäßigen Abständen dem Format der Beutel 1 angepasste Aufnahmebecher 15 austauschbar befestigt. Die Aufnahmebecher 15 haben einen Boden 16, zwei Seitenwände 17, 18 und eine Rückwand 19. Die der Rückwand 19 gegenüberliegende Seite des Aufnahmebechers 15 ist offen ausgebildet, so dass sich in Draufsicht (Figur 1) nach außen offene Aufnahmebecher 15 ergeben.

Die Aufnahmebecher 15 werden mittels eines nicht dargestellten Antriebs über das Fördertrum 12 getaktet in Richtung des Pfeiles 13 im Uhrzeigersinn voranbewegt, wobei im dargestellten Ausführungsbeispiel der Fördertakt jeweils dem Abstand zweier Teilungen t zwischen zwei Aufnahmebechern 15 entspricht. Der Förderweg der Fördereinrichtung 11 lässt sich in einen ersten Bereich 21 einteilen, in dem die Zuschnitte 2 bereitgestellt werden, einem zweiten Bereich 22, in dem die Zuschnitte 2 als Beutel 1 in die Aufnahmebecher 15 eingesetzt werden und gleichzeitig die Beutel 1 mit einem Füllgut, insbesondere rieselförmigem Füllgut, befüllt werden, einem dritten Bereich 23, in dem eine Produktverdichtung stattfindet, einem vierten Bereich 24, in dem nicht dargestellte Verschlusseinrichtungen zum Verschließen der Beutel 1 angeordnet sind, und einem fünften Bereich 25, in dem die befüllten und verschlossenen Beutel 1 aus den Aufnahmebechern 15 der Fördereinrichtung 11 entnommen werden.

Im ersten, geradlinig verlaufenden Bereich 21 sind in Förderrichtung der Aufnahmebecher 15 betrachtet zwei Beutelmagazine 28, 29 nebeneinander angeordnet. Jedes der beiden, an sich bekannten und untereinander gleichen Beutelmagazine 28, 29 weist seitliche Führungen 30, 31 mit Haltenasen 32, 33 zum Zurückhalten des zuvorderst liegenden Zuschnitts 2 im Beutelmagazin 28, 29 auf. Die Zuschnitte 2 werden mittels jeweils eines im Bodenbereich der Beutelmagazine 28, 29 angeordneten Transportriemens 34, 35 in Richtung der Haltenasen 32, 33 gedrückt bzw. gefördert, so dass dort stets ein Zuschnitt 2 bereitsteht. Die Beutelmagazine 28, 29 werden vorzugsweise manuell bestückt, d. h., dass bei geringer werdendem Füllstand zusätzliche Zuschnitte 2 von Hand in das Beutelmagazin 28, 29 zwischen die Führungen 30, 31 von der den Haltenasen 32, 33 gegenüberliegenden Seite eingebracht werden.

Zwischen den Beutelmagazinen 28, 29 und den Aufnahmebechern 15 an der Fördereinrichtung 11 ist eine Beutelabzieheinrichtung 36 angeordnet. Die Beutelabzieheinrichtung 36 umfasst zwei miteinander gekoppelte Saugplatten 37, 38, die senkrecht zur Förderrichtung der Aufnahmebecher 15, d. h. parallel zur Ausrichtung der Beutelmagazine 28, 29 entsprechend der Doppelpfeile 41, 42 bewegbar sind. Jede der identisch ausgebildeten Saugplatten 37, 38 ist in Deckung mit der ihr zugewandten Wand 3 eines Zuschnitts 2 angeordnet, und zwischen einer Entnahmeposition und einer Übergabeposition bewegbar. In der Entnahmeposition sind die Saugplatten 37, 38 jeweils in Kontakt mit einem der Zuschnitte 2 in dem zugeordneten Beutelmagazin 28, 29. Über eine nicht dargestellte Vakuumquelle kann ein Unterdruck auf die jeweilige Wand 2 des Zuschnitts 2 erzeugt werden, welcher beim Bewegen der Saugplatten 37, 38 in ihre von den Beutelmagazinen 28, 29 beabstandete Übergabeposition bewirkt, dass der entsprechende Zuschnitt 2 den Widerstand an den Haltenasen 32, 33 überwinden und so aus dem Beutelmagazin 28, 29 abgezogen werden kann.

Beim Überführen der Zuschnitte 2 aus den Beutelmagazinen 34, 35 in die in der Figur 3 dargestellte Übergabeposition wird der gegen die Wand 4 des Zuschnitts 2 flachgelegte und gefaltete Boden 5 mittels eines nicht dargestellten Bodenumlegeschiebers gegen die Horizontale umgelegt, was durch den Pfeil 43 in der Figur 3 dargestellt sein soll. Dadurch wird das spätere Öffnen der Zuschnitte 2 zum Bilden der Beutel 1 wesentlich vereinfacht.

Oberhalb der Beutelabzieheinrichtung 36 ist im Bereich der Übergabeposition der Saugplatten 37, 38 eine Greifeinrichtung 44 angeordnet. Die Greifeinrichtung 44 weist für jeder Zuschnitt 2 einen Greifer 45 auf, die miteinander gekoppelt und jeweils einer der Saugplatten 37, 38 zugeordnet sind. Entsprechend der Figur 3 weist der Greifer 45 zwei öffnen- und schließbare Finger 46, 47 auf, die um eine gemeinsame Achse 49 schwenkbar sind. Die Greifeinrichtung 44 bzw. deren Greifer sind zwischen dem ersten Bereich 21 und dem zweiten Bereich 22, d. h. parallel zum Förderweg der Aufnahmebecher 15 entlang des Doppelpfeils 51 hin-und herbewegbar.

Im zweiten Bereich 22 befindet sich neben dem Förderweg der Aufnahmebecher 15 in Höhe des Bodens 16 der Aufnahmebecher 15 eine Gleitplatte 52 (Figur 2). Ferner sind, ausgerichtet mit der Wand 4 der Zuschnitte 2, zwei weitere, miteinander gekoppelte Saugplatten 54, 55 vorgesehen, welche entsprechend der Doppelpfeile 56, 57 bewegbar sind.

Auf der der Gleitplatte 52 abgewandten Seite der Rückwände 19 der Aufnahmebecher 15 sind zwei ein den Figuren 2 und 4 erkennbare kammartig ausgebildete, miteinander gekoppelte Saugplatten 59, 60 vorgesehen, welche mit den beiden Saugplatten 54, 55 zusammenwirken und mittig mit den Aufnahmebechern 15, wenn sich diese in einer Stillstandsposition im zweiten Bereich befinden, ausgerichtet sind. Die zahnartigen Vorsprünge 62 der Saugplatten 59, 60 sind in Deckung mit nicht näher dargestellten Aussparungen in den Rückwänden 19 der Aufnahmebecher 15 angeordnet, so dass die Vorsprünge 62 bei einer Bewegung der Saugplatten 59, 60 in Richtung der Gleitplatte 52 durch die Aussparungen der Aufnahmebecher 15 hindurchdringen können. Im zweiten Bereich 22 ist ferner oberhalb der Fördereinrichtung 11 eine Fülleinrichtung 65 mit zwei in den Öffnungsquerschnitt der geöffneten Beutel 1 (strichpunktiert in Figur 4 dargestellt) einführbaren, ggf. in Förderrichtung der Beutel 1 zur Verlägerung der Füllzeit schwenkbaren Dosierrohren 66, 67 vorgesehen.

Die soweit beschriebene Vorrichtung 10 arbeitet wie folgt: Aus den Beutelmagazinen 28, 29 wird mittels der Saugplatten 37, 38 der Beutelabzieheinrichtung 36 jeweils gleichzeitig ein Zuschnitt 2 abgezogen. Die Zuschnitte 2 werden in der Übergabeposition (Figur 3) an die Greifer 45 der Greifeinrichtung 44 übergeben und danach der Unterdruck an den Saugplatten 37, 38 abgeschaltet. Anschließend werden die Greifer 45 in die mit den Saugplatten 54, 55 ausgerichtete Position verfahren. Dann werden die Saugplatten 54, 55 in Kontakt mit den Zuschnitten 2 gebracht und ein Unterdruck zum Halten der Zuschnitte 2 erzeugt. Jetzt können die Finger 46, 47 der Greifer 45 geöffnet und in ihre ursprüngliche Position zur Übernahme der nachfolgenden Zuschnitte 2 zurückverfahren werden. Die Saugplatten 54, 55 werden nun in die Aufnahmebecher 15 verfahren, während gleichzeitig die Saugplatten 59, 60 durch die Aufnahmenbecher 15 hindurch in Kontakt mit den zugewandten Wänden 3 der Zuschnitte 2 gebracht werden. Durch eine gesteuerte Auseinanderbewegung der jeweils zusammenwirkenden Saugplatten 54, 59 und 55, 60 wirken diese als Öffnungseinrichtung für die Zuschnitte 2, so dass die Dosierrohre 66, 67 innerhalb der Aufnahmebecher 15 in die Öffnungsquerschnitte der Beutel 1 eintauchen und mit dem Befüllen beginnen können. Sobald die Dosierrohre 66, 67 sich innerhalb der Beutelöffnungen befinden, kann der Unterdruck an den Saugplatten 54, 55, 59, 60 abgestellt werden. Zuletzt werden die Saugplatten 54, 55, 59, 60 wieder in ihre ursprüngliche Position zurückverfahren, worauf sich die Vorgänge wie beschrieben wiederholen. Selbstverständlich muß der Antrieb der Fördereinrichtung 11 so insbesondere mit den Saugplatten 54, 55, 59, 60 abgestimmt sein, dass das Einführen der Zuschnitte 2 in die Aufnahmebecher 15 jeweils in einer Stillstandsphase der Fördereinrichtung 11 erfolgt.

Die soweit beschriebene Vorrichtung 10 kann in vielfältiger Weise modifiziert bzw. abgewandelt werden. Insbesondere ist zur Leistungsanpassung eine andere Anzahl von Beutelmagazinen 28, 29 denkbar, einhergehend mit entsprechend angepassten Beutelabzieheinrichtungen 36, Greifeinrichtungen 44 und Saugplatten. Auch kann die Fördereinrichtung 11 beispielsweise geradlinig ausgebildet sein.

## Patentansprüche

1. Vorrichtung (10) zum Öffnen flachgelegter Beutel (1), mit wenigstens einem, die als flachgelegte Zuschnitte (2) bevorrateten Beutel (1) aufnehmenden Beutelmagazin (28, 29), einer Sauger (37, 38) aufweisenden Beutelabzieheinrichtung (36) zum Abziehen des jeweils zuvorderst im Beutelmagazin (28, 29) angeordneten Beutels (1) und einer Sauger (54, 55, 59, 60) aufweisenden Öffnungseinrichtung zum Öffnen des flachgelegten Zuschnitts (2) zu einem Beutel (1) für eine in die Öffnung des Beutels (1) eintauchende Fülleinrichtung (65), **dadurch gekennzeichnet, dass** die Vorrichtung eine den Beutel (1) an seinem Kopfbereich fassende Greifeinrichtung (44) zur Übernahme des Beutels (1) von der Beutelabzieheinrichtung (36) aufweist, dass die Greifeinrichtung (44) parallel und beabstandet zur Förderstrecke einer Fördereinrichtung (11) zwischen einer Übernahmestellung im Bereich des Beutelmagazins (28, 29) und einer Übergabestellung an die beabstandet zum Beutelmagazin (28, 29) an der Förderstrecke angeordnete Öffnungseinrichtung bewegbar ist, dass die Öffnungseinrichtung für jeden Beutel (1) eine zwei Sauger (54, 55, 59, 60) aufweisende Halteeinrichtung aufweist, die von gegenüberliegenden Seiten auf jeweils eine Seitenwand (3, 4) des Beutels (1) einwirkt und dass die einem Beutel (1) zugeordneten Sauger (54, 55, 59, 60) quer zur Förderstrecke der Fördereinrichtung (11) zwischen einer Stellung zur Übernahme des Beutels (1) von der Greifeinrichtung (44) und einer Stellung zur Übergabe des Beutels (1) an eine Aufnahme (15) der Fördereinrichtung (11) bewegbar sind.

2. Vorrichtung nach Anspruch 1, **dadurch gekennzeichnet, dass** die Fördereinrichtung (11) ein endlos umlaufendes Fördertrum (12) mit in gleichen Abständen angeordneten Aufnahmen (15) aufweist und dass die Aufnahmen (15) becherartig mit auf der der Greifeinrichtung (44) zugewandten Seite offenen Aufnahmen (15) ausgebildet sind.

3. Vorrichtung nach Anspruch 2, **dadurch gekennzeichnet, dass** die in Deckung mit den beiden Seitenwänden (3, 4) des Beutels (1) angeordnete Rückwand (19) der Aufnahme (15) wenigstens eine Aussparung aufweist, dass die einem Beutel (1) zugeordneten Sauger (54, 55, 59, 60) der Öffnungseinrichtung auf gegenüberliegenden Seiten der Fördereinrichtung (11) angeordnet sind und dass einer der Sauger (59, 60) zum Halten des Beutels (1) durch die Aussparung auf den Beutel (1) durchführbar ist.

4. Vorrichtung nach einem der Ansprüche 1 bis 3, **dadurch gekennzeichnet, dass** mehrere Beutelmagazine (28, 29) vorgesehen sind, welche parallel zueinander neben der Förderstrecke der Fördereinrichtung (11) in Förderrichtung (13) angeordnet sind, dass eine der Anzahl der Beutelmagazine (28, 29) entsprechende Zahl von Saugern (37, 38, 54, 55, 59, 60) an der Beutelabzieheinrichtung (36) und der Öffnungseinrichtung vorgesehen ist, und dass die Sauger (37, 38, 54, 55, 59, 60) an der Beutelabzieheinrichtung (36) und der Öffnungseinrichtung jeweils miteinander gekoppelt und gemeinsam bewegbar sind.

5. Vorrichtung nach einem der Ansprüche 1 bis 4, **dadurch gekennzeichnet, dass** die Fülleinrichtung (65) in dem Bereich (22) angeordnet ist, in dem die Beutel (1) in die Aufnahmen (15) der Fördereinrichtung (11) eingesetzt werden, und dass die Fülleinrichtung (65) für jeden Beutel (1) ein in den Öffnungsquerschnitt des Beutels (1) absenkbares Dossierrohr (66, 67) aufweist.

## Claims

1. Apparatus (10) for opening laid-flat bags (1), having at least one bag magazine (28, 29) which accommodates bags (1) stored as laid-flat blanks (2), having a bag-withdrawing arrangement (36) which has suckers (37, 38) and is intended for withdrawing the bag (1) arranged in each case at the front of the bag magazine (28, 29), and having an opening arrangement which has suckers (54, 55, 59, 60) and by means of which the laid-flat blank (2) is opened into a bag (1) for a filling arrangement (65), which penetrates into the opening of the bag (1), **characterized in that** the apparatus has a gripping arrangement (44) which grips the bag (1) in its head region and is intended for receiving the bag (1) from the bag-withdrawing arrangement (36), **in that** the gripping arrangement (44) can be moved, parallel to, and at a distance from, the conveying path of a conveying arrangement (11), between a receiving position in the region of the bag magazine (28, 29) and a position for transfer to the opening arrangement, which is arranged on the conveying path at a distance from the bag magazine (28, 29), **in that** the opening arrangement, for each bag (1), has a retaining arrangement which has two suckers (54, 55, 59, 60) and acts, from opposite sides, on a respective side wall (3, 4) of the bag (1), and **in that** the suckers (54, 55, 59, 60) assigned to a bag (1) can be moved, in a direction transverse to the conveying path of the conveying arrangement (11), between a position for receiving the bag (1) from the gripping arrangement (44) and a position for transferring the bag (1) to a holder (15) of the conveying arrangement (11).

2. Apparatus according to Claim 1, **characterized in that** the conveying arrangement (11) has an endlessly circulating conveying strand (12) with equally spaced-apart holders (15), and **in that** the holders (15) are of cup-like design with the opening on the side which is directed towards the gripping arrangement (44).

3. Apparatus according to Claim 2, **characterized in that** the rear wall (19) of the holder (15), this wall being arranged to coincide with the two side walls (3, 4) of the bag (1), has at least one aperture, **in that** the opening-arrangement suckers (54, 55, 59, 60) assigned to a bag (1) are arranged on opposite sides of the conveying arrangement (11), and **in that** one of the suckers (59, 60), for the purpose of retaining the bag (1), can be guided through the aperture and onto the bag (1).

4. Apparatus according to one of Claims 1 to 3, **characterized by** the provision of a plurality of bag magazines (28, 29) which are arranged parallel to one another alongside the conveying path of the conveying arrangement (11) as seen in the conveying direction (13), in that a number of suckers (37, 38, 54, 55, 59, 60) which corresponds to the number of bag magazines (28, 29) is provided on the bag-withdrawing arrangement (36) and the opening arrangement, and in that the suckers (37, 38, 54, 55, 59, 60) on the bag-withdrawing arrangement (36) and the opening arrangement are coupled to one another in each case and can be moved jointly.

5. Apparatus according to one of Claims 1 to 4, **characterized in that** the filling arrangement (65) is provided in the region (22) in which the bags (1) are inserted into the holders (15) of the conveying arrangement (11), and **in that** the filling arrangement (65), for each bag (1), has a measuring-out tube (66, 67) which can be lowered into the opening cross section of the bag (1).

## Revendications

1. Dispositif (10) pour ouvrir des sachets (1) disposés à plat, comprenant au moins un magasin à sachets (28, 29) recevant la réserve de sachets (1) formés par des flancs découpés (2) à plat, une installation de prélèvement de sachets (36) comportant des ventouses (37, 38) pour extraire chaque fois le sachet (1) situé le plus à l'avant du magasin à sachets (28, 29), ainsi qu'une installation d'ouverture ayant des ventouses (54, 55, 59, 60) pour ouvrir le flanc découpé (2) à plat, pour former un sachet (1) pour une installation de remplissage (65) pénétrant dans l'ouverture du sachet (1),
**caractérisé en ce que**
le dispositif comporte une installation de prise (44) prenant le sachet (1) dans sa région supérieure pour prendre le sachet (1) de l'installation d'extraction de sachet (36), l'installation de prise (44), parallèle et écartée du chemin de transfert d'une installation de transfert (11) étant mobile entre une position de prise dans la région du magasin à sachets (28, 29) et une position de transfert dans l'installation d'ouverture prévue sur le chemin de transfert, distante du magasin à sachets (28, 29), l'installation d'ouverture ayant pour chaque sachet (1), une installation de fixation munie de deux ventouses (54, 55, 59, 60) agissant par les deux côtés opposés, chaque fois sur une paroi latérale (3, 4) du sachet (1), et
les ventouses (54, 55, 59, 60) associées à un sachet (1) sont mobiles transversalement au chemin de transfert de l'installation de transfert (11) entre une position de transfert du sachet (1) à partir de l'installation de prise (44) et une position de transfert du sachet (1) vers un moyen de réception (15) de l'installation de transfert (11).

2. Dispositif selon la revendication 1,
**caractérisé en ce que**
l'installation de transfert (11) est une bande transporteuse (12) sans fin, ayant des moyens de réception (15) répartis de façon équidistante, et
les moyens de réception (15) sont réalisés en forme de gobelets avec des côtés ouverts tournés vers l'installation de prise (44).

3. Dispositif selon la revendication 2,
**caractérisé**
la paroi arrière (19) du moyen de réception (15) correspondant aux deux parois latérales (3, 4) du sachet (1) a au moins un dégagement de façon que les ventouses (54, 55, 59, 60) de l'installation d'ouverture, associées à un sachet (1), soient situées sur les côtés opposés de l'installation de transfert (11), et
l'une des ventouses (59, 60) peut traverser le dégagement pour arriver sur le sachet (1) et la tenir.

4. Dispositif selon l'une des revendications 1 à 3,
**caractérisé par**
plusieurs magasins à sachets (28, 29) installés parallèlement les uns par rapport aux autres à côté du chemin de transfert de l'installation de transfert (11) dans la direction de transfert (13),
un nombre de ventouses (37, 38, 54, 55, 59, 60) correspondant au nombre de magasins à sachets (28, 29) étant prévues pour l'installation d'extraction de sachets (36) et l'installation d'ouverture, et
les ventouses (37, 38, 54, 55, 59, 60) sont couplées les unes aux autres dans l'installation d'extraction de sachets (36) et dans l'installation d'ouverture et elles sont mobiles ensembles.

5. Dispositif selon l'une des revendications 1 à 4,
**caractérisé en ce que**
l'installation de remplissage (65) est située dans une région (22) dans laquelle les sachets (1) sont placés dans les moyens de réception (15) de l'installation de transfert (11), et
l'installation de remplissage (65) présente pour chaque sachet (1), un tube de dosage (66, 67) qui descend dans la section d'ouverture du sachet (1).
